# EUROPÄISCHE PATENTSCHRIFT

(11) **EP 0 593 142 B1**
(45) Veröffentlichungstag und Bekanntmachung des Hinweises auf die Patenterteilung: **04.12.1996**
(21) Anmeldenummer: 93250260.2
(22) Anmeldetag: 24.09.1993
(51) Int. Cl.: B21B 27/02

(54) **Stauchwalzenpaar zum Stauchen der Flanschränder von symmetrischen Profilstählen**
Pair of edger rolls for edging the flange extremities of symmetrical sectional steel
Paires de rouleaux calibrés pour calibrer les extrémités des ailes d'aciers profiléls symmétriques

(30) Priorität: 16.10.1992 DE 4235377
(43) Veröffentlichungstag der Anmeldung: 20.04.1994
(73) Patentinhaber: MANNESMANN Aktiengesellschaft, 40213 Düsseldorf (DE)
(72) Erfinder: Griess, Hans-Peter, D-47053 Duisburg (DE); Müller, Manfred, D-47239 Duisburg (DE)
(74) Vertreter: Meissner, Peter E., Dipl.-Ing.

(56) Entgegenhaltungen:
- EP-A- 0 294 494
- PATENT ABSTRACTS OF JAPAN vol. 16, no. 474 (M-1319)2. Oktober 1992 & JP-A-04 172 106 (SUMITOMO) 19. Juni 1992
- PATENT ABSTRACTS OF JAPAN vol. 6, no. 224 (M-170)9. November 1982 & JP-A-57 127 509 (SUMITOMO) 7. August 1982
- PATENT ABSTRACTS OF JAPAN vol. 3, no. 133 (C-63)7. November 1979 & JP-A-54 110 955 (NIPPON STEEL CORP) 30. August 1979
- PATENT ABSTRACTS OF JAPAN vol. 7, no. 173 (M-232)30. Juli 1983 & JP-A-58 077 703 (SUMITOMO) 11. Mai 1983
- PATENT ABSTRACTS OF JAPAN vol. 8, no. 262 (M-341)30. November 1984 & JP-A-59 133 902 (KAWASAKI) 1. August 1984

## Beschreibung

Die Erfindung betrifft ein Stauchwalzenpaar zum Stauchen der Flanschränder von symmetrischen Profilstählen, insbesondere Doppel-T-Trägern, wobei jede Stauchwalze einen in die Innenkontur des Profils eingreifenden, das Profil führenden Ballen und zwei beidseitig an den Ballen anschließende, konisch nach außen verlaufende Stauchbahnen für die Flanschränder des Profiles aufweist.

Zum Walzen von symmetrischen Profilstählen, insbesondere Doppel-T-Trägern eignen sich besonders Walzstraßen, die aus Universal-Walzgerüsten und damit zusammenwirkenden Stauchgerüsten zusammengestellt sind. In mehreren aufeinanderfolgenden Reversierstichen wird das Vorprofil in den Universal-Gerüsten reduziert, während die frei breitenden Flansche durch Stauchen ihrer Flanschränder in Stauchgerüsten geformt werden. Dabei ist es bekannt, Stauchwalzen zu verwenden, die einen das Profil führenden Ballen aufweisen, neben dem beidseitig Stauchbahnen für die Flanschränder vorgesehen sind. Diese Stauchbahnen werden durch konisch verlaufende Abschnitte der Walze gebildet, wobei der Konus nach außen verläuft, d. h. die Stauchbahnen vergroßern ihren Durchmesser vom Ballen nach außen.

Der Ballen der Stauchwalze greift in die Innenkontur des Profils ein und führt dieses durch Anlage der Ballenflanken an den Innenflanken der Flansche des Profils. Zwischen dem Außendurchmesser des Ballens und dem Steg des zu walzenden Profils soll ein Spalt verbleiben, damit sich die unterschiedlichen Umfangsgeschwindigkeiten des Ballenaußendurchmessers und der Tauchbahnen nicht negativ auswirken. Allerdings muß sichergestellt werden, daß das Spiel zwischen Außendurchmesser des Ballens und dem Steg des Profils nicht zu groß wird, weil sonst ein exaktes Zentrieren des Profils nicht mehr möglich ist. Das Profil schwimmt im Walzspalt, und es kommt zu Verbiegungen der Flansche und des Steges, die nicht tolerierbar sind.

Ein besonderes Problem ergibt sich in diesem Zusammengang dadurch, daß beim reversierenden Walzen in aufeinanderfolgenden Universal- und Stauchstichen die Flansche des zu walzenden Profiles in den Universalstichen breiten und dadurch - bei festgelegten Abmessungen der Stauchwalzen - durch Anlage der Stauchbahnen anden Rändern der Flansche ein ausreichend tiefes Eintauchen des Ballens der Stauchwalze in die Innenkontur des Profils nichts mehr möglich ist. Dadurch entsteht ein schädlich großes Spiel im Bereich des Steges des Profiles und die vorstehend beschriebenen Verformungen des Profiles treten ein. Dies Problem tritt besonders am Ende der Stichfolge beim Trägerwalzen mit nur einem Stauchgerüst auf, weil der Durchmesserunterschied zwischen Stauchbahn der Stauchwalze und Außendurchmesser des Tauchwalzenballens zu gering ist. Eine Möglichkeit, das zu große Spiel zwischen Ballen der Stauchwalze und Steg des Walzprofiles zu verändern, ist in der europäischen Patentschrift 02 94 494 beschrieben. Der Ballen der Stauchwalze ist dort aus zwei exzentrisch gelagerten Ringen gestaltet, die frei auf einem einstellbaren Lagerkörper gleiten. Durch Verstellen von exzentrischen Zwischenringen kann die Lage des äußeren Ringes in bezug auf die Stegmitte des Profiles verändert und damit der Spalt des Außendurchmessers des Walzenballens verändert werden.

Der Nachteil der bekannten Lösung besteht darin, daß die Stauchwalze infolge der gegeneinander gelagerten Exzenter einen sehr hohen Herstellaufwand und gleichzeitig einen großen zu erwartenden Verschleiß aufweist.Mit der Exzenterverstellung des aus zwei Scheiben zusammengesetzten Ballens verändert sich auch das Kammermaß der Walze, was gleichfalls nachteilig ist. Die vorbekannte Lösung ist auch nicht nachträglich in vorhandene Walzgerüste einsetzbar, weil umfangreiche Umbauarbeiten notwendig wären.

Aus der JP-A-4-172 106 ist ein Stauchwalzenpaar zum Stauchen der Flanschränder von symmetrischen Profilstählen bekannt, bei dem Hülsen oder Walzenringe ein geschlossenes Kaliber bilden. Eine Verstellung dieser in Achsrichtung bewirkt eine Veränderung der Stauchbahn und damit der Flanschbreite.

Ausgehend von dem beschriebenen Stand der Technik und den bekannten Nachteilen liegt der vorliegenden Erfindung die Aufgabe zugrunde, eine Stauchwalze für ein Stauchwalzenpaar zum Stauchen der Flanschränder von symmetrischen Profilstählen so auszubilden, daß mit einfachen, auch nachträglich bei vorhandenen Walzgerüsten einsetzbaren Mitteln bei gebreiteten Flanschen eine exakte Mittenlageeinstellung der Profile bei optimaler Führung möglich wird.

Zur Lösung der Aufgabe wird in Verbindung mit den Merkmalen im Oberbegriff des Patentanspruches 1 erfindungsgemäß vorgeschlagen, daß die Stauchbahnen von dem konischen Außenumfang der beidseitig des Ballens auf dem Walzenkörper koaxial verschiebbar geführten Buchsen gebildet werden, deren einander zugekehrte Stirnseiten der Buchsen in ringförmige Ausnehmungen des Ballens eingreifen.

In Abkehr von der Lehre des Standes der Technik wird durch die vorliegende Erfindung vorgeschlagen, die Stauchbahnen und nicht den Ballen der Stauchwalze verstellbar zu gestalten, in dem die Stauchbahnen axial verschiebbar sind. Infolge der konischen Ausbildung der Stauchbahnen verändert sich deren wirksame Höhenlage bei axialer Verschiebung. Diese Höhenlagenveränderung wird ausgenutzt, um den Durchmesser der Stauchbahn zu variieren.

Die Stirnseiten der am Außenumfang konischen Buchsen greifen mit einem Teil der Buchse in ringförmige Ausnehmungen des Ballens der Stauchwalze ein, so daß in der äußerst nach außen verschobenen Axialstellung der Buchsen zwar der kleinste Durchmesser der Stauchbahn zur Wirkung kommt, jeoch Stauchbahn und Seitenflanke des Ballens der Stauchwalze das Profil ausreichend führen. Verstellweg und Durchmesserveränderbarkeit der Stauchbahn sind dem notwendigen Durchmesserunterschied zwischen Stauchbahn und Außendurchmesser des Ballens angepaßt und entsprechend gestaltet.

Vorzugsweise sind die Buchsen hydraulisch betätigt verschiebbar, wobei naütrlich auch eine mechanische Verschiebung vorstellbar ist.

Nach einem weiteren Ausgestaltungsmerkmal der Erfindung ist vorgesehen, daß die axiale Tiefe der ringförmigen Ausnehmungen des Ballens größer als der in die Ausnehmungen hinein bewegbare Abschnitt der jeweiligen Buchse ist und mindestens dem Verschiebeweg der jeweiligen Buchse entspricht.

Auf diese Weise ist eine stets sichere Abstützung der Stauchbahn gewährleistet.

Ein Ausführungsbeispiel der Erfindung ist in der Zeichnung dargestellt und wird nachfolgend beschrieben:

Ein Stauchwalzenpaar der Erfindung besteht aus der oberen Stauchwalze 1 und der unteren Stauchwalze 2, durch die ein Doppel-T-Profil 3 in mehreren Stichen zwischen jeweils vorangegangenen Universalstichen gestaucht wird. Die Stauchwalzen 1 und 2 bestehen aus dem Ballen 4 und den Stauchbahnen 5, die sich beidseitig des Ballens 4 erstrecken und konisch nach außen verlaufen.

Wie an der teilweise geschnittenen unteren Stauchwalze 2 erkennbar ist, ist der Ballen 4 Teil des Walzenkörpers 6, während die Stauchbahnen 5 an der Außenoberfläche von konischen Buchsen 7 vorgesehen sind, die auf zylindrischen Gleitabschnitten 8 des Walzkörpers 6 axial verschiebbar sind. Die Stirnseiten 9 der Buchsen 7 ragen in ringförmige Ausnehmungen 10 des Walzkörpers 6 im Bereich der Ballen 4 hinein, und zwar zusammen mit Abschnitten 11 der konischen Buchsen 7, deren Länge etwa dem Verschiebeweg der konischen Buchsen 7 entspricht.

Zum Verschieben der konischen Buchsen 7 sind die Ringkolben 12 vorgesehen, deren Kolbenräume 13 mit Druckflüssigkeit beaufschlagbar sind. Dadurch bewegt sich die Buchse 7 in die zeichnerisch dargestellte Endstellung, in der der Abschnitt 11 der Buchsen 7 tief in Ausnehmungen 10 des Walzkörpers 6 eintauchen.

Durch Beaufschlagung der Kolbenflächen 18 mit Drucköl über die Leitungen 15 bei entsprechender Freischaltung der Leitungen 14 sind die Buchsen 7 nach außen verschiebbar, wobei die Abschnitte 11 teilweise aus den ringförmigen Ausnehmungen 10 herausgeführt werden. Dabei gleiten die Buchsen 7 auf den Gleitflächen 8 und die Abschnitte 11 in den Ausnehmungen 10 bei 16, so daß die Buchse 7 stets gegenüber dem Walzkörper 6 abgestützt ist.

Mit der Bewegung der Buchsen 7 nach außen vermindert sich der auf die Flanschränder wirkende Durchmesser der Stauchbahnen, so daß eine größere Flanschbreite bearbeitet werden kann, ohne daß die Eintauchtiefe der Ballen 4 in den Bereichen des Steges 17 des Doppel-T-Profils 3 verändert wird. Die Verstellung der Buchsen 7 kann während des Walzbetriebes zwischen zwei Stauchstichen leicht vorgenommen werden, so daß eine Anpassung der Stauchwalze 1, 2 an den erforderlichen Stauchvorgang leicht und funktionssicher mit einfachen Mitteln möglich ist.

Ein besonderer Vorteil der Erfindung besteht darin, daß die erfindungsgemäße Einrichtung auch nachträglich an konventionelle Stauchwalzen angebaut werden kann, ohne daß dadurch die Stabilität der Walze in bedenklicher Weise geschwächt wird.

## Patentansprüche

1. Stauchwalzenpaar (1, 2) zum Stauchen der Flanschränder von symmetrischen Profilstählen (3), insbesondere Doppel-T-Trägern (3), wobei jede Stauchwalze (1, 2) einen in die Innenkontur des Profils (3) eingreifenden, das Profil (3) führenden Ballen (4) und zwei beidseitig an den Ballen (4) anschließende konisch nach außen verlaufende Stauchbahnen (5) für die Flanschränder des Profils (3) aufweist,
**dadurch gekennzeichnet**,
daß die Stauchbahnen (5) von dem konischen Außenumfang von beidseitig des Ballens (4) auf dem Walzenkörper (6) koaxial verschiebbar geführten (8) Buchsen (7) gebildet werden, wobei die einander zügekehrte Stirnseite (9) der Buchsen (7) in ringförmige Ausnehmungen (10) des Ballens (4) eingreifen.

2. Stauchwalzenpaar nach Anspruch 1,
**dadurch gekennzeichnet**,
daß die Buchsen (7) hydraulisch betätigt verschiebbar sind.

3. Stauchwalzenpaar nach Anspruch 1 oder 2,
**dadurch gekennzeichnet**,
daß die axiale Tiefe der ringförmigen Ausnehmungen(10) des Ballens (4) größer als der in die Ausnehmungen hinein bewegbare Abschnitt (11) der jeweiligen Buchse (7) ist und mindestens dem Verschiebeweg der Buchsen (7) entspricht.

## Claims

1. A pair of edging rolls (1, 2) for edging the flanged edges of symmetrical sectional steels (3), in particular double-T beams (3), in which each edging roll (1, 2) has a barrel (4) engaging in the internal contour of the profile (3) and guiding the profile (3), and two edging paths (5) extending conically outwards adjoining the barrel (4) on both sides for the flanged edges of the profile (3),
characterised in that the edging paths (5) are formed by the conical external periphery of bushings (7) guided so as to be coaxially displaceable (8) on the roll body (6) on both sides of the barrel (4), with the end faces (9) of the bushings (7) which face each other engaging in annular recesses (10) in the barrel (4).

2. A pair of edging rolls according to Claim 1,
characterised in that the bushings (7) are displaceable by means of hydraulic actuation.

3. A pair of edging rolls according to Claim 1 or 2,
characterised in that the axial depth of the annular recesses (10) of the barrel (4) is greater than the section (11) of the respective bushing (7) which can be moved into the recesses, and corresponds at least to the displacement path of the bushings (7).

## Revendications

1. Paire de cylindres de refoulement (1,2) pour refouler les extrémités des ailes d'aciers profilés symétriques (3), en particulier des poutres (3) en double T, chaque cylindre de refoulement (1,2) présentant une table de cylindre (4) guidant le profilé (3) et s'engageant dans le contour interne du profilé (3) et deux voies de refoulement (5), s'étendant de façon conique vers l'extérieur et se raccordant des deux côtés à la table de cylindre (4), pour les extrémités des ailes du profilé (3),
caractérisée en ce que les voies de refoulement (5) sont formées par la périphérie externe conique de manchons (7) guidés de façon coaxialement déplaçable (8) des deux côtés de la table de cylindre (4) sur le corps de cylindre (6), les faces frontales (9) adjacentes l'une à l'autre des manchons (7) s'engageant dans des évidements annulaires (10) de la table de cylindre (4).

2. Paire de cylindres de refoulement selon la revendication 1,
caractérisée en ce que les manchons (7) peuvent être déplacés en étant actionnés hydrauliquement.

3. Paire de cylindres de refoulement selon la revendication 1 ou 2,
caractérisée en ce que la profondeur axiale des évidements annulaires (10) de la table de cylindre (4) est plus grande que le tronçon (11), pouvant se déplacer dans les évidements, du manchon respectif (7) et correspond au moins à la course de déplacement des manchons (7).
